# EUROPÄISCHE PATENTSCHRIFT

(11) **EP 0 085 137 B1**
(45) Veröffentlichungstag und Bekanntmachung des Hinweises auf die Patenterteilung: **22.05.1985**
(21) Anmeldenummer: 82108585.9
(22) Anmeldetag: 17.09.1982
(51) Int. Cl.: B44D 3/04, B44D 3/00, B44D 3/12

(54) **Wasserbehälter für Deckfarb-Malkästen**
Water container for cover paint boxes
Récipient à eau pour boîte de peintures

(30) Priorität: 02.02.1982 CH 624/82
(43) Veröffentlichungstag der Anmeldung: 10.08.1983
(73) Patentinhaber: Pelikan Aktiengesellschaft, 30001 Hannover (DE)
(72) Erfinder: Berg, Franco, Dipl.Designer, D-3300 Braunschweig (DE)
(74) Vertreter: Pretzell, Hellmut, Dipl.-Ing.

## Beschreibung

Die Erfindung betrifft einen Wasserbehälter für Deckfarbmalkästen, insbesondere für den Schul-und Hobby-Gebrauch. Beim Arbeiten mit diesen Malkästen muss Wasser bereitstehen, und zwar nicht nur reines Wasser für das Malen selbst, sondern auch für die Pinselreinigung und deren Aufbewahrung (z.B. US-A Nr. 3532222).

Dazu wurden Gelegenheitsgefässe, wie Tassen, Wassergläser, Konservengläser oder Plastikbecher verwendet, die zusätzlich mitgeführt werden mussten, beim Gebrauch umgestossen werden konnten, herunterfielen und zertrümmert werden konnten, und dabei Tisch und Fussboden beschmutzten. Es wurde deswegen schon vorgeschlagen, in den Farbkästen neben den Farbnäpfen, Pinselaufbewahrungsgefachen und Mischmulden auch die unentbehrlichen Wasserbehälter und teilweise sogar Wasservorratsflaschen voll zu integrieren. Dabei ergaben sich jedoch Abmessungen der Farbkästen, die für den professionellen Gebrauch zwar in Kauf genommen werden konnten, die diese Kästen jedoch für den Schulgebrauch als ungeeignet erscheinen liessen.

Die Erfindung hat sich zum Ziel gesetzt, anstelle einer solchen Vollintegration einen in zwei Teilintegrationen, mit dem Malkasten verbindbaren Mehrgefachwasserbehälter zu schaffen. I n der Arbeitsstellung soll der Wasserbehälter mit dem Farbkasten eine stand- und kippsichere Einheit bilden, wobei dem Maler noch die Wahlmöglichkeit für die für ihn bequemste Anordnung des Wasserbehälters verbleibt. In der Transportstellung bilden Farbkasten und Wasserbehälter eine kompakte Einheit, deren Abmessungen die des Farbkastens nur geringfügig übersteigen, und die deswegen leicht im Schulranzen oder der Schultasche untergebracht werden kann.

Die Aufgabe wird erfindungsgemäss dadurch gelöst, dass wenigstens die eine ebene Seitenwand des oval-zylindrischen Behälters in Bodennähe nach innen abgesetzt ist und auf einem Teil ihrer Breite über diesen Absatz nach unten bis in Bodennähe unter Bildung eines Einhängeklemmklipps weitergeführt ist. Vorzugsweise sind die Klipps auf den beiden gegenüberliegenden Behälterwandungen mit unterschiedlichen Breiten ausgeführt. Der kürzere Klipp dient dabei zum Einhängen des Behälters an der Schmalseite des kleinsten, in Frage kommenden Farbkastens. In einer weiteren Ausführungsform können die Wandungen im Bereich der senkrechten Klippachsen durch Innenrippen biegungssteif verstärkt sein und der Absatzquerschnittan der Klippwurzel als Biegegelenkfür den Klipp ausgebildet sein; damit wird das Auseinanderklaffen des oder der Klipps beim Zusammendrücken der Gefässränder bewirkt. In einer weiteren Variante können die halbzylindrischen Enden des ovalen Behälters durch Querwände zu gesonderten Gefachen derart abgeteilt sein, dass ein rechteckiger Mittelraum in Form eines Parallelepipeds entsteht, dessen Länge von der Breite und dessen Breite von der Dicke des zugeordneten grössten Farbkastens bestimmt wird. Um den Wasserbehälter auch in Verbindung mit sehr dünnen Farbkästen verwenden zu können, sind vorzugsweise auf einer oder beiden Innenlängsseiten des abgesetzten unteren Teils Rippen angebracht, die den Innenraum entsprechend einengen. Auf den oberen Behälterkanten können halbrunde Einkerbungen als Pinselhalter dienen.

Auf den Zeichnungen sind dargestellt:
Fig. 1 eine Seitenansicht des Behälters,
Fig. 2 eine Draufsicht auf den Behälter (Grundriss zu Fig. 1),
Fig. 3 einen Längsschnitt in Ebene 111-111 der Fig. 2,
Fig. 4 die schaubildliche Darstellung des auf einen Farbkasten aufgesteckten Behälters,
Fig. 5 eine Stirnansicht des Behälters Fig. 1 in grösserem Massstab,
Fig. 6 einen Schnitt in Ebene VI-VI der Fig. 2 ebenfalls in grösserem Massstab, und
Fig. 7 den gleichen Schnitt wie in Fig. 6, jedoch in horizontaler Lage in Verbindung mit Farbkästen verschiedener Dicke.

Der Wasserbehälter 1 hat die Grundform eines Ovals. Der Bodenteil 2 ist ein Oval gleicher Länge, jedoch geringerer Breite, so dass in den ebenen Seitenwänden 3 in Bodennähe ein Absatz 4 entsteht. Die Gefässseitenwände 3 sind auf einem Teil ihrer Breite gegen den Boden hin verlängert; diese Verlängerungen 5 bilden in Verbindung mit den eingezogenen Unterteilen 2 die Aufsteckklammern oder Klipps, mit denen der Behälter 1 auf den Farbkasten 6 aufgesteckt werden kann (vgl. Fig. 5).

Die halbkreiszylindrischen Enden 7 des Behälters 1 sind durch Zwischenwände 8 abgeschlossen, so dass drei Gefässe zur Verfügung stehen. Das mittlere Gefäss 9 ist ein rechteckiger (Parallelepiped-) Raum, dessen Länge ausreicht, um die zugehörigen Farbkästen 10, 15, 16 entsprechender Breite (in Fig. 2 strichpunktiert eingezeichnet) in den Behälter einzuschieben. Die maximale Dikke der einschiebbaren Farbkästen wird durch die Breite des Behälters 1 bestimmt (vgl. Fig. 7). Da im allgemeinen die Farbkastendicken kleiner sind als die Gefässbreite, auch im Bodenteil 2, sind im Bodenteil 3 Abstandsrippen 11 angebracht, die den Raum zum Einschieben des Farbkastens auf das erforderliche Mass begrenzen.

Zur Erleichterung des Aufsteckens des Behälters 1 auf den Malkasten kann die Wand 3 in Achsrichtung der Klipps 5 durch eine oder mehrere Rippen 12 verstärkt, d.h. biegungssteifer gemacht werden und an dem Absatz 4 im Querschnitt verkleinert werden, so dass ein Biegegelenk 13 entsteht. Damit wird erreicht, dass beim Zusammendrücken der oberen Gefässkanten die Klipps 5 nach aussen gespreizt werden (vgl. Fig. 6). In diesem Falle wird die grösste Farbkastendicke durch den lichten Abstand der Verstärkungsrippen 12 bestimmt.

Die oberen Kanten der Längsseiten des Behälters 1 werden zweckmässig mit gegenüberliegenden gerundeten Einkerbungen 14fürdie Pinselablage versehen.

## Patentansprüche

1. Wasserbehälter für Deckfarbmalkästen, dadurch gekennzeichnet, dass wenigstens die eine ebene Seitenwand (3) des Oval-zylindrischen Behälters (1 ) in Bodennähe nach innen abgesetzt ist und auf einem Teil (5) ihrer Breite über diesen Absatz (4) nach unten bis in Bodennähe unter Bildung eines Einhängeklemmklipps (5) weitergeführt ist.

2. Wasserbehälter nach Anspruch 1, dadurch gekennzeichnet, dass Klipps (5) auf den beiden gegenüberliegenden Behälterwandungen (3) mit unterschiedlichen Breiten ausgebildet sind.

3. Wasserbehälter nach einem der Ansprüche 1 oder 2, dadurch gekennzeichnet, dass die Wandungen (3) im Bereich der senkrechten Klippachsen durch Innenrippen (12) biegungssteif verstärkt sind, und dass der Absatzquerschnitt (13) an der Klippwurzel als Biegegelenk für den Klipp (5) ausgebildet ist.

4. Wasserbehälter nach einem der Ansprüche 1 bis 3, dadurch gekennzeichnet, dass die halbzylindrischen Enden (7) des Behälters (1 ) durch Querwände (8) zu gesonderten Gefachen derart abgeteilt sind, dass ein rechteckiger Mittelraum (9) (Parallelepiped) entsteht, dessen Länge der Breite und dessen Breite der Dicke des zugeordneten grössten Farbkastens entspricht.

5. Wasserbehälter nach einem der Ansprüche 1 bis 4, gekennzeichnet durch Rippen (11 ) auf einer oder beiden Innenlängsseiten des abgesetzten Bodenteils (2), die den Innenraum auf die Dicke der zugeordneten kleinen Farbkästen (10,15) einengen.

6. Wasserbehälter nach einem der Ansprüche 1 bis 5, gekennzeichnet durch halbrunde Einkerbungen (14) in den gegenüberliegenden oberen Behälterkanten als Pinselhalterungen.

## Claims

1. A water receptacle for a paint-box holding pigmented paint, characterized in that at least one of the two flat side walls (3) of the elongate receptacle (1) with semi-cylindrical end portions is, close to the base, inwardly offset and, over a part of its width, is downwardly extended beyond the resulting step (4) to the vicinity of the base, thereby forming a fastening-clamping clasp (5).

2. A water receptacle according to Claim 1, characterized in that the clasps (5) formed on the two opposing side walls (3) of the receptacle are of different width.

3. A water receptacle according to any of Claims 1 or 2, characterized in that the side walls (3) in the regions of the vertical axes of the clasps are rendered resistant to bending as a result of their being strengthened by internal fins (12), and in that the cross-sectional area (13) at the apex of each clasp is constructed to form a bendable joint of the respective clasp (5).

4. A water receptacle according to any of Claims 1 to 3, characterized in that the semi-cylindrical end portions (7) of the receptacle (1) are partitioned off by transverse walls (8) into separate bays so as to form therebetween an intermediate rectangular (parallelepiped) space (9), the length of which corresponds to the width of the largest paint-box associatable therewith and the width of which corresponds to the latter's thickness.

5. A water receptacle according to any of Claims 1 to 4, characterized by further fins (11) arranged on the internal longitudinal face of one or both of the respective offset base parts (2), the further fins serving to narrow the internal space to the thickness of the smaller paint-boxes associatable therewith.

6. A water receptacle according to any of Claims 1 to 5, characterized by semi-circular indentations (14) provided in the opposing upper edges of the receptacle and serving as supports for paint brushes.

## Revendications

1. Récipient à eau pour boîtes de peinture avec mordant, caractérisé en ce qu'au moins une paroi latérale plane (3) du récipient cylindrique ovale (1 ) est décalée vers l'intérieur au voisinage du fond et se prolonge vers le bas, sur une partie (5) de sa largeur, au-dessus de ce gradin jusqu'au voisinage du fond en formant une pince (5) de serrage pour suspendre.

2. Récipient à eau selon la revendication 1, caractérisé en ce que des pinces (5) ayant des largeurs différentes sont formées sur les deux parois (3) en regard du récipient.

3. Récipient à eau selon l'une des revendications 1 ou 2, caractérisé en ce que les parois (3) sont renforcées pour résister à la flexion grâce à des nervures internes (12) dans la région des axes de pinces verticaux, et en ce que la section transversale (13) du gradin à la base d'une pince est constituée comme articulation de flexion pour la pince.

4. Récipient à eau selon l'une des revendications 1 à 3, caractérisé en ce que les extrémités hémicylindriques (7) du récipient (1 ) sont subdivisées par des parois transversales (8) pour former des cases individuelles, de façon qu'il se forme un volume central (9) rectangulaire (parallélépipédique) dont la longueur correspond à la largeur de la plus grande boîte à couleurs correspondante, et la largeur à son épaisseur.

5. Récipient à eau selon l'une des revendications 1 à 4, caractérisé par la disposition de nervure (11) sur l'une des faces longitudinales internes de la partie de fond (2) décalée ou sur ses deux faces longitudinales internes, qui raccordent le volume intérieur pour le réduire à l'épaisseur des petites boîtes de couleur (10, 15) correspondantes.

6. Récipient à eau selon l'une des revendications 1 à 5, caractérisé par la disposition d'entailles semi-circulaires (14) dans les bords supérieurs du récipient en regard, servant de supports pour des pinceaux.
